# EUROPÄISCHE PATENTSCHRIFT

(11) **EP 2 962 318 B1**
(45) Veröffentlichungstag und Bekanntmachung des Hinweises auf die Patenterteilung: **17.04.2024**
(21) Anmeldenummer: 14705035.5
(22) Anmeldetag: 14.02.2014
(51) Int. Cl.: H01H 19/06

(54) **ELEKTROGERÄT, INSBESONDERE UMRICHTER, MIT GEHÄUSETEIL UND SCHALTEINHEIT**
ELECTRICAL DEVICE, IN PARTICULAR CONVERTER, HAVING A HOUSING PART AND A SWITCHING UNIT
APPAREIL ÉLECTRIQUE, EN PARTICULIER MUTATEUR, COMPRENANT UNE PIÈCE FORMANT BOÎTIER ET UN ENSEMBLE DE MANOEUVRE

(30) Priorität: 27.02.2013 DE 102013003240
(43) Veröffentlichungstag der Anmeldung: 06.01.2016
(73) Patentinhaber: SEW-EURODRIVE GmbH & Co. KG, 76646 Bruchsal (DE)
(72) Erfinder: SCHÖRNER, Martin, 76646 Bruchsal (DE)
(74) Vertreter: Tüngler, Eberhard
(86) Internationale Anmeldenummer: PCT/EP2014/000404
(87) Internationale Veröffentlichungsnummer: WO 2014/131494

(56) Entgegenhaltungen:
- DE-B- 1 100 758
- DE-C- 644 523
- DE-C1- 10 147 793

## Beschreibung

Die Erfindung betrifft ein Elektrogerät, insbesondere Umrichter, mit Gehäuseteil und Schalteinheit.

Es ist allgemein bekannt, dass eine Schalteinheit zum Einschalten oder Ausschalten eines Elektrogeräts verwendbar ist. Hierbei wird die Schalteinheit als elektrischer Schalter eingesetzt.

**Aus der** DE 644 523 C **ist als nächstliegender Stand der Technik eine federnde Griffdichtung für Drehschalter bekannt.**

**Aus der** DE 101 47 793 C1 **ist ein Druck-Dreh-Schalter bekannt.**

**Aus der** DE 11 00 758 B **ist eine Dichtung für auf einer Tragwand montierte elektrische Drehschalter gegen Spritzwasser bekannt.**

Der Erfindung liegt daher die Aufgabe zugrunde, ein Elektrogerät in einfacher Weise weiterzubilden weiterzubilden, wobei möglichst wenig Teile verwendet werden sollen und das Gerät in hoher Schutzart ausführbar sein soll.

Erfindungsgemäß wird die Aufgabe bei dem Elektrogerät nach den in Anspruch 1 angegebenen Merkmalen gelöst.

Wichtige Merkmale der Erfindung bei dem Elektrogerät, insbesondere Umrichter, mit Gehäuseteil und Schalteinheit, sind, dass ein Drehknopf zur Betätigung einer Schalteinheit mit einem Verbindungsteil drehfest verbunden ist, wobei das Verbindungsteil mit der Schalteinheit drehfest verbunden ist, **wobei** das Verbindungsteil mit dem Drehknopf eingerastet verbunden ist, insbesondere mittels Rastnase, der Drehknopf an einem Gehäuseteil drehbar gelagert ist, wobei das Verbindungsteil einen scheibenartigen Abschnitt aufweist, der einen Dichtring an das Gehäuseteil andrückt.

Von Vorteil ist dabei, dass eine hohe Schutzart mit wenigen Teilen erreicht ist. Insbesondere ist kein Sicherungsring notwendig, da der scheibenartige Abschnitt als axiale Begrenzung und Andruckfläche für den Dichtring diesen gegen das Gehäuseteil drückt. Somit ist auch eine einfache Montage erreichbar. Des Weiteren sind die Teile als Spritzgussteile fertigbar und gleitlagerbar, wodurch weitere Komponenten, wie Lager oder dergleichen, entfallen.

Erfindungsgemäß ist das Verbindungsteil drehfest in einer Aufnahmeausnehmung der Schalteinheit verbunden, insbesondere zur Betätigung der Schalteinheit. Von Vorteil ist dabei, dass die Schalteinheit von der anderen Seite der Gehäusewand betätigbar ist, indem ein Drehknopf über das Verbindungsteil drehfest verbunden ist und die Betätigung, also Einstellung der Drehstellung des Schalters der Schalteinheit, über einen langen axialen Weg und eine gute Abdichtung hinweg ausführbar ist.

Bei einer vorteilhaften Ausgestaltung weist der Drehknopf einen Hülsenabschnitt, insbesondere einen mit Axialschlitz ausgeführten Hülsenabschnitt, auf, in welchen ein Hohlwellenabschnitt des Verbindungsteils eingeführt ist, insbesondere wobei der Hülsenabschnitt einem Hohlzylinderabschnitt entsprechend ausgeformt ist. Von Vorteil ist dabei, dass eine einfache geführt drehfeste Verbindung ausführbar ist. Dabei ist eine Selbstzentrierung des Drehknopfes mittels des Verbindungsteils ermöglicht, da der Hohlzylinder in die Hülse eingesteckt ist und das Verbindungsteil außerdem auch mit dem Drehschalter der Schalteinheit verbunden ist. Der Drehschalter ist in der der Schalteinheit drehbar gelagert, wobei er auch axial begrenzt ist.

Bei einer vorteilhaften Ausgestaltung weist das Gehäuseteil eine Ausnehmung auf, in welche der Drehknopf zumindest teilweise eingeführt ist, insbesondere in welche der Hülsenabschnitt des Drehknopfes zumindest teilweise eingeführt ist, und insbesondere drehgelagert ist. Von Vorteil ist dabei, dass die Betätigung der Schalteinheit durch die Gehäusewandung hindurch ermöglicht ist.

Bei einer vorteilhaften Ausgestaltung sind der Drehknopf und das Verbindungsteil jeweils als einstückiges, also einteiliges, Kunststoffspritzgussteil gefertigt. Von Vorteil ist dabei, dass eine einfache Herstellung ermöglicht ist.

Bei einer vorteilhaften Ausgestaltung ist der Drehknopf am Gehäuseteil gleitgelagert. Von Vorteil ist dabei, dass keine weiteren Komponenten notwendig sind.

Bei einer vorteilhaften Ausgestaltung ist auf dem Hülsenabschnitt des Drehknopfes ein Dichtring angeordnet, der in einer ringförmigen Vertiefung des Gehäuseteils anliegt, insbesondere wobei die Berührfläche zwischen Dichtring und Hülsenabschnitt einen konstanten Radialabstand von der Hülsenachse aufweist, insbesondere also nur in axialer Richtung und in Umfangsrichtung sich erstreckt. Von Vorteil ist dabei, dass der Dichtring aufsteckbar ist auf den Hülsenabschnitt und somit eine einfache Montage ausführbar ist.

Bei einer vorteilhaften Ausgestaltung drückt der scheibenartige Abschnitt gegen den Dichtring, insbesondere wobei die Normalenrichtung der auf den Dichtring drückenden Druckfläche am scheibenartigen Abschnitt in axialer Richtung ausgerichtet ist. Von Vorteil ist dabei, dass ein Axial-Sicherungsring nicht notwendig ist.

**Erfindungsgemäß** weist zur drehfesten Verbindung mit der Schalteinheit das Verbindungsteil einen in die Aufnahmeausnehmung der Schalteinheit zumindest teilweise eingeführten Polygonabschnitt, Kreuzabschnitt oder exzentrisch ausgeformten Abschnitt auf. Von Vorteil ist dabei, dass der scheibenartige Abschnitt axial zwischen Rastnase und dem Polygonabschnitt, Kreuzabschnitt oder exzentrisch ausgeformtem Abschnitt anordenbar ist. Somit ist eine drehfeste und vorzugsweise spielfreie Verbindung ermöglicht.

**Erfindungsgemäß** ist der Dichtring axial zwischen der Rastnase und dem scheibenartigen Abschnitt angeordnet. Von Vorteil ist dabei, dass eine hohe Schutzart erreichbar ist, da die Verbindung im Bereich der Rastnase zwar nicht dicht ist, jedoch der Dichtring eine Abdichtung zum Innenraum des Geräts bewirkt.

**Erfindungsgemäß** weist die radiale Ausdehnung des scheibenartigen Abschnitts als Funktion des Umfangswinkels ein Maximum auf, insbesondere welches als Montageanzeigehilfe verwendet ist. Von Vorteil ist dabei, dass eine einfache Montage ausführbar ist und somit die Verrastung sehr schnell und einfach ausführbar ist.

Bei einer vorteilhaften Ausgestaltung ist der Dichtring axial derart stark verformt, insbesondere zusammengedrückt, dass der scheibenartige Abschnitt direkt das Gehäuseteil berührt. Von Vorteil ist dabei, dass der Dichtring vor zu großer Verformung geschützt ist.

Weitere Vorteile ergeben sich aus den Unteransprüchen. Die Erfindung ist auf die Merkmalskombination der Ansprüche beschränkt.

Die Erfindung wird nun anhand von Abbildungen näher erläutert:
In der Figur 1 ist ein Elektrogerät, insbesondere ein Umrichter, in Draufsicht dargestellt.
In der Figur 2 ist eine Schnittansicht dargestellt.
In der Figur 3 ist ein vergrößerter Ausschnitt dargestellt.
In der Figur 4 ist eine Schalteinheit 1 des Geräts mit Verbindungsteil 2 und Drehknopf 3 in Explosionsdarstellung aus einer ersten Blickrichtung dargestellt, wobei das Gehäuse weggelassen ist.
In der Figur 5 ist eine Schalteinheit 1 des Geräts mit Verbindungsteil 2 und Drehknopf 3 in Explosionsdarstellung aus einer anderen Blickrichtung als bei Figur 4 dargestellt.

Wie in Figur 1 gezeigt, ist ein Oberteil 5, das vorzugsweise aus Kunststoff gefertigt ist, auf ein Unterteil aufgesetzt, das vorzugsweise aus Metall, wie Aluminium, gefertigt ist und Kühlrippen und/oder Kühlfinger aufweist.

Die im Gerät angeordnete Leistungselektronik ist wärmeleitend mit dem Unterteil verbunden, so dass die von der Leistungselektronik erzeugte Wärme über das Unterteil abführbar ist an die Umgebung.

Die Signalelektronik ist auf einer Leiterplatte 20 vorgesehen, die mit dem Oberteil 5 verbunden ist, insbesondere schraubverbunden oder klipsverbunden beziehungsweise eingerastet ist.

Am Oberteil 5 sind außen Eingabemittel angeordnet, mit denen in der Signalelektronik gespeicherte Parameter veränderbar sind.

Als Eingabemittel ist ein Drehknopf 3 vorgesehen, der drehfest, insbesondere mittels kraftschlüssiger Verbindung und/oder Einrastverbindung, mit einem Verbindungsteil 2 verbunden ist, welches wiederum drehfest mit seinem Mitnehmerabschnitt 41, der vorzugsweise kreuzförmig ausgeformt ist, in eine entsprechende Aufnahmeausnehmung 50 eingeführt und somit formschlüssig verbunden ist.

Durch Drehen des Drehknopfes 3 wird somit die Schalteinheit 1 betätigbar.

Zur Erhöhung und Verbesserung der Griffigkeit weist der Drehknopf 3 einen nach außen hervorragenden Griffrückenabschnitt 51 auf, so dass eine einfache Betätigung ermöglicht ist.

Der Drehknopf 3 ist mit seinem hülsenförmigen Fortsatz durch eine Ausnehmung in der Wandung des Oberteils 5, also des Gehäuses des Oberteils 5, geführt.

Am axialen Endbereich dieses hülsenähnlichen Fortsatzes ist ein Dichtring 21, insbesondere O-Ring aus Gummi, angeordnet. Dieser Dichtring 21 berührt somit des hülsenähnlichen Fortsatzes in Umlaufrichtung ununterbrochen und weist einen größeren Radialabstand auf als der hülsenähnliche Fortsatz, da er an dessen radialer Außenseite angeordnet ist.

Der Dichtring 21 liegt in einer Vertiefung des Gehäuses, also des Oberteils 5 an und ist somit entgegen der axialer Richtung begrenzt. Denn die Vertiefung bildet für den Dichtring 21 einen Anlageflächenabschnitt, dessen Normale in axialer Richtung ausgerichtet ist.

Der hülsenähnliche Fortsatz des Drehknopfes 3 nimmt einen Hohlwellenabschnitt des Verbindungsteils 2 auf, wobei dieser Hohlwellenabschnitt ebenfalls einen Axialschlitz aufweist zur Verbesserung der Verformbarkeit in radialer Richtung.

Das Verbindungsteil 2 weist axial beabstandet von dem Dichtring 21 zwei Rastnasen auf, die in Ausnehmungen 40, insbesondere Löcher, eingerastet sind, wobei die Ausnehmungen im hülsenähnlichen Fortsatz angeordnet sind. Dabei weist der hülsenähnliche Fortsatz Axialschlitze auf zur Verbesserung der Verformbarkeit in radialer Richtung auf.

Das Verbindungsteil 2 weist einen an den vom Dichtring 21 überdeckten axialen Bereich angrenzenden axialen Bereich auf, in welchem ein scheibenartiger Abschnitt des Verbindungsteils 2 ausgebildet ist. Dabei ist das Verbindungsteil 2 in diesem Bereich radial weiter ausgedehnt als der größte Radialabstand des Dichtrings 21.

Somit liegt der scheibenartige Abschnitt des Verbindungsteils 2 am Gehäuse, also Oberteil 5, an und begrenzt somit das Verbindungsteil 2 in axialer Richtung. Der scheibenartige Abschnitt des Verbindungsteils 2 ist am Gehäuse gleitgelagert bei der Drehbewegung des Drehknopfes 3, der ebenfalls gleitgelagert ist am Gehäuse, also Oberteil 5. Somit weist das Gehäuse axial beidseitig eine Lagerfläche für eine Gleitlagerung auf.

Zwischen Drehknopf 3 und Gehäuse ist insbesondere im Bereich der Gleitlagerung des Drehknopfes 3 eine Labyrinthdichtung 32 angeordnet, die mittels an der dem Gehäuse zugewandten Seite des Drehknopfes 3 ausgeformten Ringnuten erzeugt ist, wobei eine zwischen zwei Ringnuten angeordnete, axial am Drehknopf 3 zum Gehäuse hin ausgeformte und hervorstehende Ringwand in eine entsprechende Ringnut des Gehäuses zumindest teilweise hineinragt. Umgekehrt ragt auch eine am Gehäuse ausgebildete Ringwand in eine der Ringnuten des Drehknopfes 2 zumindest teilweise hinein. Die so gebildete Labyrinthdichtung 32 dichtet zwar ab, jedoch ist der Dichtring 21 als weitere Abdichtung vorgesehen zur Erhöhung der Abdichtungssicherheit.

Der Hohlwellenabschnitt (33) drückt auch in radialer Richtung nach außen und ist somit kraftschlüssig verbunden mit dem Hülsenabschnitt (34).

Die radiale Ausdehnung des scheibenartigen Fortsatzes ist in Umfangsrichtung verschieden.

Wie in Figur 4 gezeigt, ist ein Montageausrichtungsanzeigeabschnitt 4 ausgeprägt, so dass die Montageausrichtung deutlich gemacht ist. Somit ist die relative Ausrichtung des Verbindungsteil 2 zur Schalteinheit 1 angezeigt.

Die Schalteinheit 1 ist mit ihren elektrischen Anschlusselementen 42 elektrisch verbunden mit Leiterbahnen der Leiterplatte 20 und somit von der Leiterplatte 20 mechanisch gehalten. Die Leiterplatte 20 ist wiederum mit dem Oberteil 5 schraubverbunden. Die Schalteinheit 1 verbindet abhängig von der Winkelstellung des drehfest in der Aufnahmeausnehmung 50 aufgenommenen Verbindungsteils 2 verschiedene elektrische Leitungen miteinander. Insbesondere ist auch ein Ausschalten oder Einschalten des Elektrogeräts ermöglicht.

Bei Montage rastet die Rastnase 31 in die Ausnehmung 40 ein, wobei dabei auch der Dichtring 21 elastisch verformt wird, insbesondere axial komprimiert.

Der scheibenartige Abschnitt des Verbindungsteils 2 fungiert als Dichtflächenabschnitt 30, also dient er zur Anlage des Dichtrings 21.

### Bezugszeichenliste

1 Schalteinheit
2 Verbindungsteil
3 Drehknopf
4 Montageausrichtungsanzeigeabschnitt
5 Oberteil
20 Leiterplatte
21 Dichtring, insbesondere O-Ring aus Gummi
30 Dichtflächenabschnitt
31 Rastnase
32 Labyrinthdichtung
(34) Hülsenabschnitt mit Schlitz, insbesondere Hülsenabschnitt mit Axialschlitz
(33) Hohlwellenabschnitt mit Schlitz, insbesondere Hohlwellenabschnitt mit Axialschlitz
40 Ausnehmung, insbesondere Loch
41 Mitnehmerabschnitt, insbesondere kreuzförmig ausgeformter Mitnehmerabschnitt
42 elektrisches Anschlusselement
50 Aufnahmeausnehmung
51 Griffrückenabschnitt

## Patentansprüche

1. Elektrogerät, insbesondere Umrichter, mit Gehäuseteil und Schalteinheit (1),
wobei ein Drehknopf (3) zur Betätigung einer Schalteinheit (1) mit einem Verbindungsteil (2) drehfest verbunden ist,
wobei das Verbindungsteil (2) mit der Schalteinheit (1) drehfest verbunden ist,
**wobei** der Drehknopf (3) an einem Gehäuseteil drehbar gelagert ist,
wobei das Verbindungsteil (2) einen scheibenartigen Abschnitt aufweist, der einen Dichtring (21) an das Gehäuseteil andrückt,
**dadurch gekennzeichnet, dass**
das Verbindungsteil (2) mit dem Drehknopf (3) **mittels einer Rastnase (31)** eingerastet verbunden ist,
wobei das Verbindungsteil (2) drehfest in einer Aufnahmeausnehmung (50) der Schalteinheit (1) verbunden ist, insbesondere zur Betätigung der Schalteinheit (1),
**wobei zur drehfesten Verbindung mit der Schalteinheit (1) das Verbindungsteil (2) einen in die Aufnahmeausnehmung (50) der Schalteinheit (1) zumindest teilweise eingeführten Polygonabschnitt, Kreuzabschnitt oder exzentrisch ausgeformten Abschnitt aufweist,**
**wobei der Dichtring (21) axial zwischen der Rastnase (31) und dem scheibenartigen Abschnitt angeordnet ist,**
**wobei eine radiale Ausdehnung des scheibenartigen Abschnitts als Funktion des Umfangswinkels ein Maximum aufweist, insbesondere welches als Montageanzeigehilfe verwendet ist.**

2. Elektrogerät nach einem der vorangegangenen Ansprüche, **dadurch gekennzeichnet, dass**
das Gehäuseteil eine Ausnehmung (40) aufweist, in welche der Drehknopf (3) zumindest teilweise eingeführt ist,
insbesondere wobei der Drehknopf (3) einen Hülsenabschnitt (34), insbesondere einen mit Axialschlitz ausgeführten Hülsenabschnitt (34), aufweist, in welchen ein Hohlwellenabschnitt (33) des Verbindungsteils (2) eingeführt ist, insbesondere wobei der Hülsenabschnitt (34) einem Hohlzylinderabschnitt entsprechend ausgeformt ist,
insbesondere in welche der Hülsenabschnitt (34) des Drehknopfes (3) zumindest teilweise eingeführt ist, und insbesondere drehgelagert ist.

3. Elektrogerät nach einem der vorangegangenen Ansprüche,
**dadurch gekennzeichnet, dass**
der Drehknopf (3) und das Verbindungsteil (2) jeweils als einstückiges, also einteiliges, Kunststoffspritzgussteil gefertigt sind.

4. Elektrogerät nach einem der vorangegangenen Ansprüche, **dadurch gekennzeichnet, dass**
der Drehknopf (3) am Gehäuseteil gleitgelagert ist.

5. Elektrogerät nach Anspruch 2, **dadurch gekennzeichnet, dass** wenn der Drehkopf (3) ein Hülsenabschnitt (34) aufweist, auf dem Hülsenabschnitt (34) des Drehknopfes (3) der Dichtring (21) angeordnet ist, der in einer ringförmigen Vertiefung des Gehäuseteils anliegt, insbesondere wobei eine Berührfläche zwischen Dichtring (21) und Hülsenabschnitt (34) einen konstanten Radialabstand von einer Hülsenachse aufweist, insbesondere also nur in axialer Richtung und in Umfangsrichtung sich erstreckt.

6. Elektrogerät nach einem der vorangegangenen Ansprüche, **dadurch gekennzeichnet, dass** der scheibenartige Abschnitt gegen den Dichtring (21) drückt, insbesondere wobei die Normalenrichtung der auf den Dichtring (21) drückenden Druckfläche am scheibenartigen Abschnitt in axialer Richtung ausgerichtet ist.

7. Elektrogerät nach einem der vorangegangenen Ansprüche, **dadurch gekennzeichnet, dass**
der Dichtring (21) axial derart stark verformt, insbesondere zusammengedrückt, ist, dass der scheibenartige Abschnitt direkt das Gehäuseteil berührt.

## Claims

1. Electrical device, in particular converter, having a housing part and a switching unit (1),
wherein a rotary knob (3) for actuating a switching unit (1) is connected to a connecting part (2) for conjoint rotation, wherein the connecting part (2) is connected to the switching unit (1) for conjoint rotation,
wherein the rotary knob (3) is rotatably mounted on a housing part,
wherein the connecting part (2) has a disc-like portion which presses a sealing ring (21) against the housing part, **characterized in that**
the connecting part (2) is connected to the rotary knob (3) in a latched manner by means of a latching lug (31),
wherein the connecting part (2) is connected for conjoint rotation in a receiving recess (50) of the switching unit (1), in particular for actuating the switching unit (1), wherein, for the purpose of connection to the switching unit (1) for conjoint rotation, the connecting part (2) has a polygonal portion, cross-shaped portion or eccentrically shaped portion which is at least partially inserted into the receiving recess (50) of the switching unit (1),
wherein the sealing ring (21) is arranged axially between the latching lug (31) and the disc-like portion,
wherein a radial extent of the disc-like portion has a maximum as a function of the circumferential angle, which in particular is used as an assembly indicator aid.

2. Electrical device according to any one of the preceding claims,
**characterized in that**
the housing part has an aperture (40), into which the rotary knob (3) is at least partially inserted,
in particular wherein the rotary knob (3) has a sleeve portion (34), in particular a sleeve portion (34) designed with an axial slot, into which a hollow shaft portion (33) of the connecting part (2) is inserted, in particular wherein the sleeve portion (34) is shaped in a manner corresponding to a hollow cylinder portion,
in particular into which the sleeve portion (34) of the rotary knob (3) is at least partially inserted, and in particular is rotatably mounted.

3. Electrical device according to any one of the preceding claims,
**characterized in that**
the rotary knob (3) and the connecting part (2) are each manufactured as a unitary, i.e. one-piece, injection-moulded plastic part.

4. Electrical device according to any one of the preceding claims,
**characterized in that**
the rotary knob (3) is slidably mounted on the housing part.

5. Electrical device according to claim 2,
**characterized in that**
when the rotary knob (3) has a sleeve portion (34), the sealing ring (21) is arranged on the sleeve portion (34) of the rotary knob (3), said sealing ring resting in an annular depression of the housing part,
in particular wherein a contact area between the sealing ring (21) and the sleeve portion (34) has a constant radial distance from a sleeve axis, that is to say in particular extends only in an axial direction and in a circumferential direction.

6. Electrical device according to any one of the preceding claims,
**characterized in that**
the disc-like portion presses against the sealing ring (21), in particular wherein the normal direction of the pressing surface on the disc-like portion that presses against the sealing ring (21) is oriented in the axial direction.

7. Electrical device according to any one of the preceding claims,
**characterized in that**
the sealing ring (21) is axially deformed, in particular compressed, to such an extent that the disc-like portion makes direct contact with the housing part.

## Revendications

1. Appareil électrique, en particulier convertisseur, comportant une partie formant boîtier et une unité de commutation (1),
dans lequel un bouton rotatif (3) pour l'actionnement d'une unité de commutation (1) est relié de manière solidaire en rotation à une partie de liaison (2),
dans lequel la partie de liaison (2) est reliée de manière solidaire en rotation à l'unité de commutation (1),
dans lequel le bouton rotatif (3) est monté à rotation sur une partie formant boîtier,
dans lequel la partie de liaison (2) présente une section en forme de disque qui applique une bague d'étanchéité (21) contre la partie formant boîtier,
**caractérisé en ce que**
la partie de liaison (2) est reliée par encliquetage au bouton rotatif (3) au moyen d'un ergot d'encliquetage (31),
dans lequel la partie de liaison (2) est reliée de manière solidaire en rotation dans un évidement de réception (50) de l'unité de commutation. (1), en particulier pour l'actionnement de l'unité de commutation (1),
dans lequel, pour la liaison solidaire en rotation avec l'unité de commutation (1), la partie de liaison (2) présente une section polygonale, une section en croix ou une section excentrique introduite au moins en partie dans l'évidement de réception (50) de l'unité de commutation (1),
dans lequel la bague d'étanchéité (21) est disposée axialement entre l'ergot d'encliquetage (31) et la section en forme de disque,
dans lequel une extension radiale de la section en forme de disque en fonction de l'angle circonférentiel présente un maximum, lequel est en particulier utilisé comme indicateur de montage.

2. Appareil électrique selon l'une des revendications précédentes,
**caractérisé en ce que**
la partie formant boîtier présente un évidement (40) dans lequel le bouton rotatif (3) est introduit au moins en partie,
en particulier dans lequel le bouton rotatif (3) présente une section formant douille (34), en particulier une section formant douille (34) réalisée avec une fente axiale dans laquelle une section formant arbre creux (33) de la partie de liaison (2) est introduite,
en particulier dans lequel la section formant douille (34) est formée de manière à correspondre à une section formant cylindre creux, en particulier dans laquelle la section formant douille (34) du bouton rotatif (3) est introduite au moins en partie et en particulier montée à rotation.

3. Appareil électrique selon l'une des revendications précédentes,
**caractérisé en ce que**
le bouton rotatif (3) et la partie de liaison (2) sont chacun fabriqués sous la forme d'une pièce moulée par injection en matière plastique d'un seul tenant, c'est-à-dire d'une seule pièce.

4. Appareil électrique selon l'une des revendications précédentes,
**caractérisé en ce que**
le bouton rotatif (3) est monté à coulissement sur la partie formant boîtier.

5. Appareil électrique selon la revendication 2,
**caractérisé en ce que**
lorsque le bouton rotatif (3) présente une section formant douille (34), la bague d'étanchéité (21) est disposée sur la section formant douille (34) du bouton rotatif (3) et s'applique dans une cavité annulaire de la partie formant boîtier,
en particulier dans lequel une surface de contact entre la bague d'étanchéité (21) et la section formant douille (34) présente une distance radiale constante par rapport à un axe de douille, et s'étend donc en particulier uniquement dans la direction axiale et dans la direction circonférentielle.

6. Appareil électrique selon l'une des revendications précédentes,
**caractérisé en ce que**
la section en forme de disque exerce une pression contre la bague d'étanchéité (21),
en particulier dans lequel la direction normale à la surface de pression exerçant une pression sur la bague d'étanchéité (21) est orientée dans la direction axiale sur la section en forme de disque.

7. Appareil électrique selon l'une des revendications précédentes,
**caractérisé en ce que**
la bague d'étanchéité (21) est fortement déformée axialement, en particulier comprimée, de telle sorte que la section en forme de disque est directement en contact avec la partie formant boîtier.
